# EUROPÄISCHE PATENTSCHRIFT

(11) **EP 2 838 626 B1**
(45) Veröffentlichungstag und Bekanntmachung des Hinweises auf die Patenterteilung: **20.07.2016**
(21) Anmeldenummer: 13717762.2
(22) Anmeldetag: 15.04.2013
(51) Int. Cl.: A63C 19/02, E01C 13/12

(54) **ANLAUFSPURSYSTEM FÜR SKISPRUNGANLAGEN/SKISCHANZEN**
INRUN TRACK SYSTEM FOR SKI-JUMPING FACILITIES/SKI-JUMP
SYSTEME DE VOIE D'ELAN POUR COMPLEXE DE SAUT À SKIS/TREMPLIN

(30) Priorität: 13.04.2012 DE 102012007336
(43) Veröffentlichungstag der Anmeldung: 25.02.2015
(73) Patentinhaber: CeramTec-Etec GmbH, 53797 Lohmar (DE)
(72) Erfinder: KROPP, Eduard, 53773 Hennef (DE)
(74) Vertreter: Uppena, Franz
(86) Internationale Anmeldenummer: PCT/EP2013/057831
(87) Internationale Veröffentlichungsnummer: WO 2013/153231

(56) Entgegenhaltungen:
- DE-A1- 2 213 268
- DE-A1- 3 117 314
- DE-B3-102008 020 439
- US-A- 1 551 249
- US-A- 3 796 429
- US-A1- 2002 165 034

## Beschreibung

Die Erfindung betrifft einen Aufbau für eine Anlage mit Gleitflächenelementen als Anlaufspursysteme für Skisprunganlagen / Skischanzen, besonders bevorzugt einen Aufbau für eine Anlage mit Gleitflächenelementen als Anlaufspursysteme für Skisprunganlagen / Skischanzen in Form von zwei nebeneinander parallel verlaufenden Skispuren.

Derartige Gleitflächenelemente sind bspw. in der DE 102 33 467 A1 beschrieben, die jeweils ein Grundflächenelement aus einem Polymermaterial aufweisen, in dem Noppenkörper in einem Gitterraster voneinander beabstandet fixiert sind, die aus dem Grundflächenelement vorstehen. Bei den Noppenkörpern handelt es sich um Keramikkörper. Desgleichen ist es möglich, dass die Noppenkörper aus einem anderen geeigneten, abriebfesten Material, wie Stahl, o.dgl. bestehen.

Gleitflächenelemente der eingangs genannten Art sind bspw. auch aus der DE 10 2004 023086 B4 bekannt, wobei auf einem rechteckigen Unterbau-Flächenelement entlang seiner beiden Außenlängsränder jeweils ein erstes Leistenelement und im Längsmittenbereich voneinander beabstandet zwei zweite Leistenelemente befestigt sind. Das jeweilige erste und das zugehörige zweite Leistenelement begrenzen eine Skispur seitlich. Zwischen dem jeweiligen ersten und dem zugehörigen zweiten Leistenelement ist auf dem Unterbau-Flächenelement ein Grundflächenelement angeordnet, wie es bspw. in der oben zitierten DE 102 33 467 A1 beschrieben ist. Das jeweilige Grundflächenelement ist an seiner Oberseite mit einem Entwässerungs-Rillensystem ausgebildet.

Die DE 10 2007 060 755 A1 offenbart ein Gleitflächenelement der eingangs genannten Art mit einem Unterbau-Flächenelement, an dem zwei erste Leistenelemente und zwei zweite Leistenelemente vorgesehen sind, wobei das jeweilige erste Leistenelement und das zugehörige zweite Leistenelement eine Skispur seitlich begrenzen. Das Unterbau-Flächenelement weist Kanäle auf, die in Längsrichtung des Gleitflächenelementes vorgesehen sind. Durch die Längskanäle kann ein Kühlmedium durchgeleitet werden, um die Skispuren zu vereisen. Es ist jedoch auch möglich, durch die Längskanäle ein Temperier-Medium durchzuleiten, um die Skispuren wunschgemäß zu erwärmen.

Ein Gleitflächenelement der eingangs genannten Art ist bspw. auch aus der DE 10 2008 020 439 B3 bekannt, mit einem Unterbau-Flächenelement, zwei ersten Leistenelementen und zwei zweiten Leistenelementen, die jeweils eine Skispur seitlich begrenzen. Die beiden zweiten Leistenelemente sind mit Düsenlöchern ausgebildet, die mit einer Sprühwasserleitung verbindbar sind, und die in die Skispuren ausmünden. Zwischen den beiden zweiten Leistenelementen ist wahlweise eine in Längsrichtung verfahrbare TV-Kameraeinrichtung oder eine Abdeckung anbringbar.

Die US 1 551 249 A offenbart eine höherverstellbare Anlage für Wassersport oder Schlittenfahrt.
Der Erfindung liegt die Aufgabe zugrunde, einen Aufbau der eingangs genannten Art so zu verbessern, dass eine Anpassung der Anlage an jede gewünschte Kontur / jedes gewünschte Profil, beispielsweise eine Anpassung an das sogenannte, für Skisprunganlagen geltende FIS-Profil, jederzeit einfach und präzise möglich ist.

Diese Aufgabe wird erfindungsgemäß durch die Merkmale des Anspruchs 1, d.h. dadurch gelöst, dass der Verlauf und die Höhe der Gleitflächenelemente durch Abstandhalteelemente an eine beliebige Kontur / ein beliebiges Profil anzugleichen ist. Abstandhalteelemente sind einfach und präzise anzubringen und mit ihnen ist eine Anpassung an jede gewünschte Kontur / jedes gewünschte Profil möglich. Mit Höhe ist der vertikale Abstand des Aufbaus zum des die Gleitflächenelemente tragenden Teils der Gesamtanlage zu verstehen. Die Höhe der Gleitflächenelemente ist somit der vertikale Abstand zu einer anlagefesten Basiseinrichtung. Mit Verlauf der Gleitflächenelemente ist deren Ausrichtung horizontal und/oder vertikal gemeint.

In bevorzugter Ausführungsform sind die Gleitflächenelemente als Anlaufspursysteme für Skisprunganlagen / Skischanzen, in Form von zwei nebeneinander parallel verlaufenden Skispuren, ausgebildet. Die Abstandhalteelemente sind dabei zwischen der anlagenfesten Basiseinrichtung, die die Gleitflächenelemente tragenden Bauteile der Gesamtanlage, und den Gleitflächenelementen angeordnet. Die Gleitflächenelemente sind dabei in Form von aneinandergesetzten Gleitflächenelementmodulen verlegt. Die anlagenfeste Basiseinrichtung ist eine fest mit der Schanze verbundene Konstruktion.

Erfindungsgemäß sind die Gleitflächenelemente auf ersten Längsprofilelementen angeordnet und die ersten Längsprofilelemente auf ersten Querprofilelementen angeordnet, wobei zwischen den ersten Querprofilelementen und der anlagenfesten Basiseinrichtung in ihrer Längsabmessung veränderbare Abstandhalteelemente vorgesehen sind.

Durch diese erfindungsgemäße Ausbildungsform mit den ersten Längsprofilelementen und den ersten Querprofilelementen ist nicht nur die Höhe sondern auch die Parallelität der Gleitflächenelemente und somit die Fluchtung der durch die Gleitflächenelemente beispielsweise bestimmten Skispuren in deren Längsrichtung einfach und zeitsparend präzise einstellbar und fixierbar.

Bevorzugt kann die anlagenfeste Basiseinrichtung zweite Querprofilelemente aufweisen. Diese zweiten Querprofilelemente werden am ortsfesten Anlagen-Unterbau, bei dem es sich bspw. um einen Stahl-Beton-Unterbau handelt, angeordnet. Auf den zweiten Querprofilelementen sind zweckmäßigerweise zweite Längsprofilelemente angeordnet, von welchen die Gewindebolzen der Abstandshalteelemente nach oben stehen.

Die ersten Längsprofilelemente und die ersten Querprofilelemente sind vorzugsweise von C- Profilelementen gebildet. Die zweiten Querprofilelemente sind vorzugsweise von Doppel -T- Profilelementen gebildet. Selbstverständlich sind auch andere Profilformen anwendbar.

Die den Gleitflächenelementen zugeordneten zweiten Längsprofilelemente sind vorzugsweise ebenfalls von Doppel -T-Profilelementen gebildet. Auch andere Profilformen sind möglich.

Die ersten Querprofilelemente stehen zweckmäßigerweise beidseitig über die Gleitflächenelemente seitlich über, wobei der jeweilige seitliche Überstand für begehbare Flächenelemente vorgesehen sein kann. Bei den begehbaren Flächenelementen kann es sich bspw. um Gitterrost-Flächenelemente handeln. Diese können bspw. während der Sommersaison mit Bahnen aus einem Kunstrasen o. dgl. bedeckt sein.

Die zweiten Längsprofilelemente sind an den voneinander entfernten Endabschnitten der ersten Querprofilelemente zweckmäßigerweise von konsolenartigen Winkelprofilelementen gebildet, die an Seitenlängsprofilelementen angebracht sind, die über die ersten Längsprofilelemente und die Gleitflächenelemente geringfügig überstehen. Die besagten Seitenlängsprofilelemente sind bspw. von Blechprofilelementen gebildet.

Es können alle, dem Fachmann an sich bekannten Formen von Profilen für die Profilelemente verwendet werden, beispielsweise C-, S-, T- , U- und / oder Doppel-T-Profile, solange sie nur die nötige Stabilität aufweisen.

Erfindungsgemäß sind die Abstandhalteelemente in ihrer Längsabmessung veränderbar. Es ist aber jede Art von Abstandhalteelementen möglich, die eine Höhenverstellung zulassen. Die Abstandhalteelemente können einteilig oder mehrteilig aufgebaut sein. Sie können aus unterschiedlichsten, dem Zweck entsprechenden Materialien, beispielsweise aus Kunststoff, Carbon oder aus Metall, wie zum Beispiel Stahl gefertigt sein. Die gewählten Materialien müssen die auf sie wirkenden Kräfte tragen können. Die Abstandhalteelemente können auch als höhenverstellbare Stoßdämpfer ausgebildet sein. Abstandhalteelemente können auch in Form von verschiebbaren Keilen vorgesehen werden.

Mittels der in ihrer Länge veränderbaren und somit in ihrer Länge einstellbaren Abstandshalteelemente ist es einfach, zuverlässig, zeitsparend und präzise möglich, die Höhe der Gleitflächenelemente und, bei Einsatz der Gleitflächenelemente als Anlaufspursystem für Skisprunganlagen, somit die Höhe der Skispuren wunschgemäß einzustellen, um eine Angleichung bspw. an das FIS-Profil zu bewirken.

Bei einer bevorzugter Variante für den Aufbau der Anlage sind die Abstandhalteelemente vorzugsweise von Gewindebolzen mit Schraubmuttern gebildet. Mittels der Gewindebolzen und der zugehörigen Schaubmuttern werden die Gleitflächenelemente und somit die Skispuren millimetergenau an jedes gewünschte Profil, bspw. an das FIS- Profil angepaßt.

Sowohl die Längsprofilelemente als auch die Querprofilelemente können aus für den Zweck geeigneten Materialien, beispielsweise aus Kunststoff, aus Carbon oder aus Stahl, bevorzugt verzinkt, schwarzer Stahl oder Edelstahl hergestellt sein. Glasfaserverstärkte Kunststoffe können ebenso verwendet werden. Denkbar sind jedoch auch Kupfer oder Holz. Eine Beschichtung der Profilelemente kann erfindungsgemäß ebenfalls vorgesehen werden.

Der erfindungsgemäße Aufbau für eine Anlage mit einem Gleitflächenelement kann auch für Snowboard-Veranstaltungen vorgesehen werden.

Bevorzugt ist am Rand des erfindungsgemäßen Aufbaus eine Führungsschiene für eine Fräse, beispielsweise für einen Fräswagen angeordnet. Diese Führungsschiene ist bevorzugt auf den ersten Querprofilelementen befestigt.

Weitere Einzelheiten, Merkmale und Vorteile ergeben sich aus der nachfolgenden Beschreibung eines in der Zeichnung dargestellten Ausführungsbeispieles des erfindungsgemäßen Schanzenaufbaus für eine Skisprunganlage, wobei es sich versteht, dass die Erfindung nicht auf die in der Zeichnung dargestellte Ausbildung beschränkt.

Es zeigen:
Figur 1 in einer perspektivischen Ansicht einen Abschnitt des erfindungsgemäßen Aufbaus,
Figur 2 eine Vorderansicht des Aufbaus gemäß Figur 1,
Figur 3 eine Ansicht des Aufbaus gemäß Figur 1 in Blickrichtung von oben, und
Figur 4 einen Schnitt entlang der Schnittlinie IV-IV in Figur 3.

Die Figuren 1 bis 4 verdeutlichen eine Ausführungsform des Aufbaus 10 für eine Skisprunganlage. Der Aufbau 10 weist ein Paar nebeneinander parallel verlaufende Skispuren 12 auf, die von Gleitflächenelementen 14 gebildet sind. Die Gleitflächenelemente 14 weisen jeweils Grundflächenelemente 16 aus einem Polymermaterial auf, in welchen Noppenkörper 18 in einem Gitterraster voneinander beabstandet fixiert sind. Die bspw. aus Keramikmaterial, Metall o.dgl. bestehenden Noppenkörper 18 stehen aus den Grundflächenelementen 16 definiert heraus. Vorzüglich geeignet sind zum Beispiel Noppenkörper aus einer Oxid-Keramik, wie Aluminiumoxidkeramik oder aus einer Carbid- oder Nitridkeramik. Die Noppenkörper können jedoch auch aus Porzellan, Kunststoff oder einer Kombination geeigneter Materialien bestehen.

Die Grundflächenelemente 16 mit ihren Noppenkörpern 18 sind an einem Unterbau-Flächenelement 20 des jeweiligen Gleitflächenelementes 14 vorgesehen. Die Grundflächenelemente 16 sind zwischen einem ersten Leistenelement 22 und einem zugehörigen zweiten Leistenelement 24 vorgesehen. Durch das jeweilige erste und das zugehörige zweite Leistenelement 22, 24 ist die entsprechende Skispur 12 seitlich definiert begrenzt.

Diverse Ausbildungen von Gleitflächenelementen 14 sind in den eingangs zitierten Druckschriften der Anmelderin offenbart, so dass hierauf nicht näher eingegangen zu werden braucht.

Die Gleitflächenelemente 14 sind auf ersten Längsprofilelementen 26 angeordnet. Die ersten Längsprofilelemente 26 sind auf ersten Querprofilelementen 28 angeordnet. Die ersten Längsprofilelemente 26 und die ersten Querprofilelemente 28 sind zweckmäßigerweise von C- Profilelementen gebildet. Auch andere Profilformen, d.h. Profilquerschnitte sind möglich.

Wie bspw. aus den Figuren 2 und 4 ersichtlich ist, sind zwischen den ersten Querprofilelementen 28 und einer schanzenfesten Basiseinrichtung 32 in ihrer Längsabmessung veränderbare Abstandhalteelemente 30 vorgesehen. Die Abstandhalteelemente 30 weisen von der Basiseinrichtung 32 nach oben stehende Gewindebolzen 34 mit Schraubmuttern 36 auf.

Die Basiseinrichtung 32 weist zweite Querprofilelemente 38 auf. Auf den zweiten Querprofilelementen 38 sind zweite Längsprofilelemente 40 angeordnet, von welchen die Gewindebolzen 34 nach oben stehen. Die zweiten Querprofilelemente 38 und die zweiten Längsprofilelemente 40 sind vorzugsweise von Doppel -T-Profilelementen gebildet. Andere Profilformen, d.h. Profilquerschnitte können ebenfalls zur Anwendung gelangen, wie U-Profile.

Die ersten Querprofilelemente 28 stehen beidseitig seitlich über die Gleitflächenelemente 14 über. Der jeweilige seitliche Überstand ist zur Aufnahme von (nicht gezeichneten) begehbaren Flächenelementen, wie Gitterraster-Flächenelementen o.dgl., vorgesehen.

Die zweiten Längsprofilelemente 40 an den voneinander entfernten Endabschnitten der ersten Querprofilelemente 28 sind nicht von Doppel -T- Profilelementen sondern von konsolenartigen Winkelprofilelementen gebildet, die an Seitenprofilelementen 42 angebracht sind. Die Seitenprofilelemente 42 sind z.B. von Blechprofilelementen gebildet, die über die ersten Längsprofilelemente 22 und die Gleitflächenelemente 14 geringfügig überstehen.

### Bezugsziffernliste:

- 10: Schanzenaufbau
- 12: Skispuren (von 10)
- 14: Gleitflächenelement (von 10 für 12)
- 16: Grundflächenelement (von 14 für 18)
- 18: Noppenkörper (von 14)
- 20: Unterbau-Flächenelement (von 14)
- 22: erstes Leistenelement (von 14)
- 24: zweites Leistenelement (von 14)
- 26: erstes Längsprofilelement (von 10 für 14)
- 28: erstes Querprofilelement (von 10 auf 26)
- 30: Abstandhalteelement (zwischen 32 und 28)
- 32: Basiseinrichtung (von 10)
- 34: Gewindebolzen (von 30)
- 36: Schraubmutter (an 34)
- 38: zweites Querprofilelement (von 32)
- 40: zweites Längsprofilelement (von 32)
- 42: Seitenprofilelement (von 10)

## Patentansprüche

1. Anlaufspursystem für Skisprunganlagen/Skischanzen mit mehreren Gleitflächenelementen (14), wobei die Höhe und der Verlauf der Gleitflächenelemente (14) durch Abstandhalteelemente (30) an ein beliebiges Profil an gleichbar ist, die Abstandhalteelemente (30) in ihrer Längsabmessung veränderbar sind und die Abstandhalteelemente (30) zwischen einer anlagefesten Basiseinrichtung (32) und den Gleitflächenelementen (14) angeordnet sind, wobei die Gleitflächenelemente (14) auf ersten Längsprofilelementen (26) angeordnet sind, **dadurch gekennzeichnet, dass** die ersten Längsprofilelemente (26) auf ersten Querprofilelementen (28) angeordnet sind, wobei zwischen den ersten Querprofilelementen (28) und der anlagenfesten Basiseinrichtung (32) die Abstandhalteelemente (30) vorgesehen sind, so daß die Höhe und die Fluchtung der durch die Gleitflächenelemente (14) bestimmten Skispuren in deren Längsrichtung einfach und zeitspärend präzise einstellbar und fixierbar ist.

2. Anlaufspursystem nach Anspruch 1, **dadurch gekennzeichnet, dass** die Abstandhalteelemente (30) Gewindebolzen (34) mit Schraubmuttern (36) aufweisen.

3. Anlaufspursystem nach einem der vorhergehenden Ansprüche, **dadurch gekennzeichnet, dass** die Basiseinrichtung (32) zweite Querprofilelemente (38) aufweist.

4. Anlaufspursystem nach Anspruch 3, **dadurch gekennzeichnet, dass** auf den zweiten Querprofilelementen (38) zweite Längsprofilelemente (40) angeordnet sind, von welchen die Gewindebolzen (34) der Abstandshalteelemente (30) nach oben stehen.

5. Anlaufspursystem nach einem der vorhergehenden Ansprüche, **dadurch gekennzeichnet, dass** die ersten Längsprofilelemente (26) und die ersten Querprofilelemente (28) von C-, U-, S-, T, Doppel-T - oder H- Profilelementen gebildet sind.

6. Anlaufspursystem nach Anspruch 3, **dadurch gekennzeichnet, dass** die den Gleitflächenelementen (14) zugeordneten zweiten Querprofilelemente (38) von Doppel-T- Profilelementen gebildet sind.

7. Anlaufspursystem nach Anspruch 4, **dadurch gekennzeichnet, dass** die den Gleitflächenelementen (14) zugeordneten zweiten Längsprofilelemente (40) von C-, U-, S-, T, Doppel-T - oder H- Profilelementen, bevorzugt von Doppel-T- Profilelementen gebildet sind.

8. Anlaufspursystem nach einem der vorhergehenden Ansprüche, **dadurch gekennzeichnet, dass** die ersten Querprofilelemente (28) beidseitig über die Gleitflächenelemente (14) seitlich überstehen, wobei der jeweilige seitliche Überstand für begehbare Flächenelemente vorgesehen ist.

9. Anlaufspursystem nach Anspruch 4 oder 7, **dadurch gekennzeichnet, dass** die zweiten Längsprofilelemente (40) an den voneinander entfernten Endabschnitten der ersten Querprofilelemente (28) von konsolenartigen Winkelprofilelementen gebildet sind, die an Seltenprofilelementen (42) angebracht sind, die über die ersten Längsprofilelemente (26) und die Gleitflachenelemente (14) geringfügig überstehen.

## Claims

1. An inrun track system for ski-jumping facilities/skijumps having a plurality of sliding-surface elements (14), wherein the height and the course of the sliding-surface elements (14) can be adapted to any profile by means of spacing elements (30), the spacing elements (30) can be varied in terms of their longitudinal dimension, and the spacing elements (30) are arranged between a base device (32), which is fixed with respect to the facility, and the sliding-surface elements (14), wherein the sliding-surface elements (14) are arranged on first longitudinal profile elements (26), **characterised in that** the first longitudinal profile elements (26) are arranged on first transverse profile elements (28), wherein the spacing elements (30) are provided between the first transverse profile elements (28) and the base device (32), which is fixed with respect to the facility, so that the height and the alignment of the ski tracks determined by the sliding-surface elements (14) can be precisely adjusted and fixed in their longitudinal direction in a simple and timesaving manner.

2. An inrun track system according to claim 1, **characterised in that** the spacing elements (30) have threaded bolts (34) with screw nuts (36).

3. An inrun track system according to one of the preceding claims, **characterised in that** the base device (32) has second transverse profile elements (38).

4. An inrun track system according to claim 3, **characterised in that** arranged on the second transverse profile elements (38) there are second longitudinal profile elements (40) from which the threaded bolts (34) of the spacing elements (30) stand upwards.

5. An inrun track system according to one of the preceding claims, **characterised in that** the first longitudinal profile elements (26) and the first transverse profile elements (28) are formed by C, U, S, T, double-T or H profile elements.

6. An inrun track system according to claim 3, **characterised in that** the second transverse profile elements (38) associated with the sliding-surface elements (14) are formed by double-T profile elements.

7. An inrun track system according to claim 4, **characterised in that** the second longitudinal profile elements (40) associated with the sliding-surface elements (14) are formed by C, U, S, T, double-T or H profile elements, preferably from double-T profile elements.

8. An inrun track system according to one of the preceding claims, **characterised in that** the first transverse profile elements (28) protrude laterally on both sides beyond the sliding-surface elements (14), wherein the respective lateral protrusion is provided for surface elements that can be walked on.

9. An inrun track system according to claim 4 or 7, **characterised in that** at the end sections of the first transverse profile elements (28) that are remote from each other the second longitudinal profile elements (40) are formed by bracket-like angular profile elements that are attached to lateral profile elements (42) which protrude slightly beyond the first longitudinal profile elements (26) and the sliding-surface elements (14).

## Revendications

1. Système de voie d'élan pour complexes de saut à ski/tremplins de saut à ski, comprenant plusieurs éléments de surface de glissement (14), la hauteur et le tracé des éléments de surface de glissement (14) pouvant être adaptés à un profil quelconque par des éléments d'espacement (30), les éléments d'espacement (30) pouvant être modifiés dans leur dimension en longueur, et les éléments d'espacement (30) étant placés entre un dispositif de base (32) solidaire du complexe et les éléments de surface de glissement (14), les éléments de surface de glissement (14) étant disposés sur des premiers éléments profilés longitudinaux (26), **caractérisé en ce que** les premiers éléments profilés longitudinaux (26) sont disposés sur des premiers éléments profilés transversaux (28), sachant que les éléments d'espacement (30) sont prévus entre les premiers éléments profilés transversaux (28) et le dispositif de base (32) solidaire du complexe, de sorte que la hauteur et l'alignement des voies de ski déterminées par les éléments de surface de glissement (14) peuvent être réglés et fixés de manière simple, rapide et précise dans le sens de leur longueur.

2. Système de voie d'élan selon la revendication 1, **caractérisé en ce que** les éléments d'espacement (30) présentent des goujons filetés (34) avec des écrous (36).

3. Système de voie d'élan selon l'une des revendications précédentes, **caractérisé en ce que** le dispositif de base (32) présente des deuxièmes éléments profilés transversaux (38).

4. Système de voie d'élan selon la revendication 3, **caractérisé en ce que** sur les deuxièmes éléments profilés transversaux (38) sont disposés des deuxièmes éléments profilés longitudinaux (40), à partir desquels les goujons filetés (34) des éléments d'espacement (30) s'étendent vers le haut.

5. Système de voie d'élan selon l'une des revendications précédentes, **caractérisé en ce que** les premiers éléments profilés longitudinaux (26) et les premiers éléments profilés transversaux (28) sont constitués d'éléments profilés en C, U, S, T, double T ou H.

6. Système de voie d'élan selon la revendication 3, **caractérisé en ce que** les deuxièmes éléments profilés transversaux (38) associés aux éléments de surface de glissement (14) sont constitués d'éléments profilés en double T.

7. Système de voie d'élan selon la revendication 4, **caractérisé en ce que** les deuxièmes éléments profilés longitudinaux (40) associés aux éléments de surface de glissement (14) sont constitués d'éléments profilés en C, U, S, T, double T ou H, de préférence d'éléments profilés en double T.

8. Système de voie d'élan selon l'une des revendications précédentes, **caractérisé en ce que** les premiers éléments profilés transversaux (28) dépassent latéralement sur les deux côtés des éléments de surface de glissement (14), le dépassement latéral respectif étant prévu pour des éléments de surface praticables.

9. Système de voie d'élan selon la revendication 4 ou 7, **caractérisé en ce que**, aux parties d'extrémité, éloignées les unes des autres, des premiers éléments profilés transversaux (28), les deuxièmes éléments profilés longitudinaux (40) sont constitués d'éléments cornières en forme de console qui sont montés sur des éléments profilés latéraux (42) qui font légèrement saillie par rapport aux premiers éléments profilés longitudinaux (26) et aux éléments de surface de glissement (14).
